# EUROPÄISCHE PATENTANMELDUNG

(11) **EP 4 644 775 A1**
(43) Veröffentlichungstag der Anmeldung: **05.11.2025**
(21) Anmeldenummer: 25171833.4
(22) Anmeldetag: 23.04.2025
(51) Int. Cl.: F23D 14/02, F24H 8/00, F24H 9/20

(54) **HEIZGERÄT UND VERFAHREN ZUM BETRIEB EINES HEIZGERÄTES**

(30) Priorität: 30.04.2024 DE 102024112091
(71) Anmelder: Viessmann Holding International GmbH, 35108 Allendorf (Eder) (DE)
(72) Erfinder: Ritter, Konrad, 35114 Haina (DE)
(74) Vertreter: Wolf & Wolf Patentanwaltsgesellschaft mbH

(57) **Zusammenfassung**

Die Erfindung betrifft ein Heizgerät, umfassend ein einen Luftstrom erzeugendes Gebläse (1) und einen den Luftstrom zur Verbrennung eines Brennstoff-Luft-Gemisches nutzenden und in eine Kammer (2) mündenden Brenner (3), wobei ein vom Gebläse (1) zum Brenner (3) führender Kanal (4) und eine einerseits mit der Kammer (2) und andererseits mit dem Kanal (4) pneumatisch verbundene Differenzdruckmesseinrichtung (5) vorgesehen sind, wobei die Differenzdruckmesseinrichtung (5) eine in die Kammer (2) mündende Luftdruckmessleitung (5.1) und die Kammer (2) einen Kondensatsammelbereich (2.1) aufweist. Nach der Erfindung ist vorgesehen, dass die Luftdruckmessleitung (5.1) in den Kondensatsammelbereich (2.1) der Kammer (2) mündend ausgebildet ist. Die Erfindung betrifft außerdem ein Verfahren zum Betrieb eines solchen Heizgerätes.

## Beschreibung

Die Erfindung betrifft ein Heizgerät gemäß dem Oberbegriff des Patentanspruchs 1 und ein Verfahren zum Betrieb eines Heizgerätes gemäß dem Oberbegriff des Patentanspruchs 13.

Ein Heizgerät bzw. ein Verfahren zum Betrieb eines solchen Heizgerätes der eingangs genannten Art ist allgemein bekannt, so dass es diesbezüglich keines besonderen druckschriftlichen Nachweises bedarf. Ein solches Heizgerät besteht, zunächst gegenständlich formuliert, aus einem einen Luftstrom erzeugenden Gebläse und einem den Luftstrom zur Verbrennung eines Brennstoff-Luft-Gemisches nutzenden und in eine Kammer mündenden Brenner, wobei ein vom Gebläse zum Brenner führender Kanal und eine einerseits mit der Kammer und andererseits mit dem Kanal pneumatisch verbundene Differenzdruckmesseinrichtung vorgesehen sind, wobei die Differenzdruckmesseinrichtung eine in die Kammer mündende Luftdruckmessleitung und die Kammer einen Kondensatsammelbereich aufweist. Verfahrensmäßig formuliert wird dabei in bekannter Weise mit dem besagten Gebläse der besagte Luftstrom erzeugt, der Luftstrom vom Gebläse über den besagten Kanal zum Brenner geführt, mit dem besagten in die besagte Kammer mündenden Brenner besagtes den Luftstrom nutzendes Brennstoff-Luft-Gemisch verbrannt und mit der besagten Differenzdruckmesseinrichtung der besagte Differenzdruck zwischen der Brennerkammer und dem Kanal gemessen. Bei dieser bekannten Lösung mündet die besagte Luftdruckmessleitung in einen oberen Bereich der Kammer. Vorzugsweise während der sogenannten Vorbelüftung des Heizgerätes (also beim Starten des Heizgerätes) wird mittels der Differenzdruckmesseinrichtung sicher gestellt, dass eine ausreichend große Druckdifferenz zwischen der Luft im vorgenannten Kanal und dem Gas (insbesondere dem Abgas) in der Kammer besteht. Sollte dies nicht der Fall sein, wird ein Brennerstart nicht zugelassen.

Der Erfindung liegt die Aufgabe zugrunde, ein Heizgerät bzw. ein Verfahren zum Betrieb eines Heizgerätes der eingangs genannten Art zu verbessern. Insbesondere soll die Betriebssicherheit eines solchen Heizgerätes bzw. eines solchen Verfahrens weiter verbessert werden.

Diese Aufgabe ist gegenständlich mit einem Heizgerät der eingangs genannten Art durch die im Kennzeichen des Patentanspruchs 1 aufgeführten Merkmale gelöst. Verfahrensmäßig ausgedrückt ist diese Aufgabe durch die im Kennzeichen des Patentanspruchs 13 aufgeführten Merkmale gelöst.

Nach der Erfindung ist gegenständlich also vorgesehen, dass die Luftdruckmessleitung in den Kondensatsammelbereich der Kammer mündend ausgebildet ist. Verfahrensmäßig ausgedrückt ist vorgesehen, dass mit der Differenzdruckmesseinrichtung der Differenzdruck zwischen einem Kondensatsammelbereich der Kammer und dem Kanal gemessen wird.

Mit anderen Worten zeichnet sich die erfindungsgemäße Lösung gegenständlich somit dadurch aus, dass die Luftdruckmessleitung nicht mehr einfach "irgendwo" in der Kammer, sondern ganz gezielt in den Kondensatsammelbereich mündend ausgebildet ist bzw. dass - verfahrensmäßig ausgedrückt - einer der beiden Drücke nicht mehr einfach "irgendwo" in der Kammer, sondern ganz gezielt im Kondensatsammelbereich gemessen wird.

Diese Maßgaben bringen dabei den erheblichen Vorteil mit sich, dass nicht nur das vorgenannte, für den ordnungsgemäßen Betrieb unerlässliche Druckgefälle, sondern auch ein möglicher Kondensatstau am Kondensatsammelbereich überwacht werden kann. Kann das Kondensat nämlich zum Beispiel wegen einer Verstopfung an einem Kondensatabfuhranschluss nicht ablaufen, so steigt, was weiter unten noch genauer erläutert wird, mit zunehmender Kondensatmenge der Druck in der Luftdruckmessleitung an, was wiederum zur Folge hat, dass der vorgenannte Differenzdruck sinkt. Wird dabei ein vorgegebener Wert unterschritten, geht das Heizgerät auf Störung.

Der im Rahmen dieser Anmeldung verwendete Begriff "Kammer" ist dabei derjenige Raum, der sich an eine Austrittsöffnung des Brenners anschließt, vorzugsweise also insbesondere die Brennkammer. Gemeint sein kann aber auch zum Beispiel eine sich an die Brennerkammer anschließende Abgassammelkammer, da sich diese zumindest mittelbar an die Austrittsöffnung des Brenners anschließt. Es geht somit um jede Kammer im Anschluss an den Brenner, in der sich aufgrund der Verbrennung abzuführendes Kondensat bilden kann.

Andere vorteilhafte Weiterbildungen des erfindungsgemäßen Heizgerätes bzw. des erfindungsgemäßen Verfahrens zum Betrieb eines Heizgerätes ergeben sich aus den abhängigen Patentansprüchen.

Der Vollständigkeit halber wird noch auf das Dokument CN 208547115 U hingewiesen, aus dem ein Heizgerät bekannt ist, bei dem der Füllstand des Kondensats aber mit einem kapazitiv arbeitenden Sensor erfasst wird.

Außerdem wird noch auf die Dokumente DE 10 2020 109 828 A1, DE 20 2008 008 971 U1 und DE 41 34 230 A1 hingewiesen.

Das erfindungsgemäße Heizgerät bzw. das erfindungsgemäße Verfahren zum Betrieb eines Heizgerätes jeweils einschließlich seiner vorteilhaften Weiterbildungen gemäß der abhängigen Patentansprüche wird nachfolgend anhand der zeichnerischen Darstellung eines bevorzugten Ausführungsbeispiels näher erläutert.

Es zeigt
- Figur 1: schematisch das erfindungsgemäße Heizgerät, mit dem das erfindungsgemäße Verfahren durchführbar ist.

Das in Figur 1 dargestellte Heizgerät besteht gegenständlich ausgedrückt aus einem einen Luftstrom erzeugenden Gebläse 1 und einem den Luftstrom zur Verbrennung eines Brennstoff-LuftGemisches nutzenden und in eine Kammer 2 mündenden Brenner 3. Der Brenner 1 ist dabei vorzugs- und wahlweise als Öl- oder Gasbrenner ausgebildet. Weiterhin sind ein vom Gebläse 1 zum Brenner 3 führender Kanal 4 und eine einerseits mit der Kammer 2 und andererseits mit dem Kanal 4 pneumatisch verbundene Differenzdruckmesseinrichtung 5 vorgesehen. Ferner weist die Differenzdruckmesseinrichtung 5 eine in die Kammer 2 mündende Luftdruckmessleitung 5.1 auf. Außerdem ist bevorzugt vorgesehen, dass die Differenzdruckmesseinrichtung 5 eine weitere, in den Kanal 4 mündende Luftdruckmessleitung 5.2 aufweist, um den Differenzdruck zwischen der Kammer 2 und dem Kanal 4 messen zu können.

Ferner weist die Kammer 2 einen Kondensatsammelbereich 2.1 auf. Dieser Kondensatsammelbereich 2.1 ist dabei vorzugsweise als tiefste Stelle der Kammer 2 ausgebildet, so dass sich anfallendes Kondensat automatisch, also schwerkraftbedingt, dort sammelt. Ferner ist bevorzugt vorgesehen, dass am Kondensatsammelbereich 2.1 ein Kondensatabfuhranschluss 7 angeordnet ist. In verfahrensmäßigen Worten ausgedrückt, wird dabei mit einem Gebläse 1 der besagte Luftstrom erzeugt, der Luftstrom vom Gebläse 1 über den besagten Kanal 4 zum Brenner 3 geführt, mit dem besagten in die besagte Kammer 2 mündenden Brenner 3 das besagte den Luftstrom nutzendes Brennstoff-Luft-Gemisch verbrannt und mit der besagten Differenzdruckmesseinrichtung 5 der besagte Differenzdruck zwischen der Brennerkammer 2 und dem Kanal 4 gemessen.

Wesentlich für das erfindungsgemäße Heizgerät ist nun (gegenständlich ausgedrückt), dass die Luftdruckmessleitung 5.1 in den Kondensatsammelbereich 2.1 der Kammer 2 mündend ausgebildet ist. Verfahrensmäßig ausgedrückt ist wesentlich, dass mit der Differenzdruckmesseinrichtung 5 der Differenzdruck zwischen einem Kondensatsammelbereich 2.1 der Kammer 2 und dem Kanal 4 gemessen wird.

Wie bereits erläutert, geht es erfindungsgemäß also darum, auf möglichst einfache Weise einen Kondensatstau an bzw. in der Brennerkammer erkennen zu können, wobei dies erfindungsgemäß besonders zweckmäßig dadurch gelingt, dass die ohnehin vorhandene Differenzdruckmesseinrichtung hierfür genutzt wird, und zwar durch geschickte Umplatzierung eines ihrer Druckanschlüsse.

Besonders bevorzugt ist dabei weiterhin vorgesehen, dass von der Differenzdruckmesseinrichtung 5 ein Signal erzeugt wird, wenn der gemessene Differenzdruck einen vorgegebenen Mindestwert unterschreitet. Funktioniert das Heizgerät dabei planmäßig, so beträgt dieser Differenzdruck während der Vorbelüftung zum Beispiel 10,5 mbar (Differenz aus 11 mbar im Kanal 4 und 0,5 mbar in der Kammer 2). Steigt der Druck in der Luftdruckmessleitung 5.1, zum Beispiel weil der Druck in der Kammer 2 wegen einer Verstopfung der Abgasleitung an sich ansteigt, oder eben auch, weil Kondensat nicht abläuft und damit in die Luftdruckmessleitung 5.1 gelangt und dort mit zunehmendem Kondensatfüllstand für einen zunehmenden Druck in der Luftdruckmessleitung 5.1 sorgt, so verringert sich die besagte Druckdifferenz. Beträgt diese dann beispielsweise nur noch 9,5 mbar, so erzeugt die Differenzdruckmesseinrichtung 5 das besagte Signal, das dann zum Beispiel genutzt wird, um das Heizgerät sicherheitshalber abzuschalten.

Da die Differenzdruckmesseinrichtung 5 ferner, wie erläutert, aus dem Stand der Technik an sich bereits bekannt ist, dient die Anordnungsmaßgabe zur Luftdruckmessleitung 5.1 dazu, den gegenständlichen Unterschied zum Stand der Technik zu definieren. Dies ist, wie ersichtlich, bei der verfahrenmäßigen Beanspruchung der erfindungsgemäßen Lösung nicht zwingend erforderlich. Gleichwohl ist besonders bevorzugt vorgesehen, dass der Differenzdruck über die besagte mit der Differenzdruckmesseinrichtung 5 verbundene und in den Kondensatsammelbereich 2.1 mündende Luftdruckmessleitung 5.1 gemessen wird.

Besonders bevorzugt ist dabei weiterhin vorgesehen, dass die Kammer 2 und der Kanal 4 über ein die Differenzdruckmesseinrichtung 5 umgehende Luftleitung 6 pneumatisch miteinander verbunden sind. Mittels dieser Luftleitung 6, die dabei so ausgebildet ist (ein konkretes Beispiel hierzu folgt weiter unten), dass kein die Differenzdruckmessung beeinflussender, pneumatischer Kurzschluss zwischen der Kammer 2 und dem Kanal 4 entsteht, kann dabei ein vom Kanal 4 zur Kammer 2 strömender Spülluftstrom realisiert werden, der besser reproduzierbare Messergebnisse der Differenzdruckmesseinrichtung 5 bewirkt, weil mit ihm zum Beispiel auch möglicherweise entstandene Kondensattropfen aus den Leitungen gespült werden können (sofern der Kondensatabfuhranschluss an sich nicht verstopft ist). Der Spülluftstrom ist dabei immer dann vorhanden, wenn das Gebläse 1 in Betrieb ist, was natürlich insbesondere auch beim sogenannten Vorbelüften der Fall ist, also vorzugsweise dann, wenn die Druckverhältnis mittels der Differenzdruckmesseinrichtung 5 überprüft werden. Sollte sich bereits Kondensat im Kondensatsammelbereich 2.1 befinden, führt der Spülluftstrom dabei letztlich zu einer Blasenbildung bzw. zu einem "Blubbern" im Kondensat, das solange auftritt bzw. anhält, bis der Gegendruck des angesammelten Kondensats größer ist als der Druck im Kanal 4.

Um den besagten Spülluftstrom dabei möglichst genau dosieren zu können, ist ferner bevorzugt vorgesehen, dass die Luftleitung 6 mit einer ein Druckgefälle erzeugenden Drossel 6.1 versehen ist. Noch etwas genauer betrachtet, ist dabei weiterhin bevorzugt vorgesehen, dass die Drossel 6.1 wahlweise als Düse oder Kapillare, vorzugsweise mit einem Innendurchmesser kleinergleich 1 mm, besonders bevorzugt kleinergleich 0,5 mm, ausgebildet ist. Besonders bevorzugt ist dabei weiterhin vorgesehen, dass die Drossel 6.1 nur in eine Richtung durchströmbar ist, nämlich vom Kanal 4 zum Kondensatsammelbereich 2.1, also letztlich rückschlagklappenartig ausgebildet ist.

Außerdem ist bevorzugt vorgesehen, dass die Luftleitung 6, um den vorgenannten Spülluftstrom möglichst einfach realisieren zu können, einerseits mit der Luftdruckmessleitung 5.1 und andererseits mit der weiteren Luftdruckmessleitung 5.2 pneumatisch verbunden ist. Hierzu ist ferner, wie aus der Figur 1 ersichtlich, besonders bevorzugt an der Luftdruckmessleitung 5.1 ein T-Stück 6.10 und an der weiteren Luftdruckmessleitung 5.2 ein weiteres T-Stück 6.20 zur Anbindung der vorzugsweise mit der Drossel 6.1 versehenen Luftleitung 6 vorgesehen.

Wie an sich bereits bekannt, weist die Differenzdruckmesseinrichtung 5 bei alledem und noch etwas genauer betrachtet vorzugsweise einen ersten und einen zweiten Druckanschluss 5.10, 5.20 auf. Besonders bevorzugt ist dabei weiterhin - wie ebenfalls bekannt - vorgesehen, dass der erste Druckanschluss 5.10 der Differenzdruckmesseinrichtung 5 über die Luftdruckmessleitung 5.1 mit dem Kondensatsammelbereich 2.1 pneumatisch verbunden ausgebildet ist. Außerdem ist - wie ebenfalls bekannt - bevorzugt vorgesehen, dass der zweite Druckanschluss 5.20 der Differenzdruckmesseinrichtung 5 über die weitere Luftdruckmessleitung 5.2 mit dem Kanal 4 pneumatisch verbunden ausgebildet ist.

Noch weiter ins Detail gehend, ist ferner bevorzugt vorgesehen, dass wahlweise die Luftdruckmessleitung 5.1, die weitere Luftdruckmessleitung 5.2 und/oder die Luftleitung 6 als Schlauch ausgebildet sind bzw. ist. Dabei weist der Schlauch besonders bevorzugt einen Schlauchinnendurchmesser kleinergleich 5 mm, bevorzugt kleinergleich 4 mm, auf.

### Bezugszeichenliste

- 1: Gebläse
- 2: Kammer
- 2.1: Kondensatsammelbereich
- 3: Brenner
- 4: Kanal
- 5: Differenzdruckmesseinrichtung
- 5.1: Luftdruckmessleitung
- 5.2: weitere Luftdruckmessleitung
- 5.10: erster Druckanschluss
- 5.20: zweiter Druckanschluss
- 6: Luftleitung
- 6.1: Drossel
- 6.10: T-Stück
- 6.20: weiteres T-Stück
- 7: Kondensatabfuhranschluss

## Patentansprüche

1. Heizgerät, umfassend ein einen Luftstrom erzeugendes Gebläse (1) und einen den Luftstrom zur Verbrennung eines Brennstoff-Luft-Gemisches nutzenden und in eine Kammer (2) mündenden Brenner (3), wobei ein vom Gebläse (1) zum Brenner (3) führender Kanal (4) und eine einerseits mit der Kammer (2) und andererseits mit dem Kanal (4) pneumatisch verbundene Differenzdruckmesseinrichtung (5) vorgesehen sind, wobei die Differenzdruckmesseinrichtung (5) eine in die Kammer (2) mündende Luftdruckmessleitung (5.1) und die Kammer (2) einen Kondensatsammelbereich (2.1) aufweist,
**dadurch gekennzeichnet,**
**dass** die Luftdruckmessleitung (5.1) in den Kondensatsammelbereich (2.1) der Kammer (2) mündend ausgebildet ist.

2. Heizgerät nach Anspruch 1,
**dadurch gekennzeichnet,**
**dass** die Kammer (2) und der Kanal (4) über ein die Differenzdruckmesseinrichtung (5) umgehende Luftleitung (6) miteinander pneumatisch verbunden sind.

3. Heizgerät nach Anspruch 2,
**dadurch gekennzeichnet,**
**dass** die Luftleitung (6) mit einer ein Druckgefälle erzeugenden Drossel (6.1) versehen ist.

4. Heizgerät nach einem der Ansprüche 1 bis 3,
**dadurch gekennzeichnet,**
**dass** die Differenzdruckmesseinrichtung (5) eine weitere, in den Kanal (4) mündende Luftdruckmessleitung (5.2) aufweist.

5. Heizgerät nach Anspruch 2 und 4,
**dadurch gekennzeichnet,**
**dass** die Luftleitung (6) einerseits mit der Luftdruckmessleitung (5.1) und andererseits mit der weiteren Luftdruckmessleitung (5.2) pneumatisch verbunden ist.

6. Heizgerät nach Anspruch 3,
**dadurch gekennzeichnet,**
**dass** die Drossel (6.1) wahlweise als Düse oder Kapillare ausgebildet ist.

7. Heizgerät nach einem der Ansprüche 1 bis 6,
**dadurch gekennzeichnet,**
**dass** die Differenzdruckmesseinrichtung (5) einen ersten und einen zweiten Druckanschluss (5.10, 5.20) aufweist.

8. Heizgerät nach Anspruch 7,
**dadurch gekennzeichnet,**
**dass** der erste Druckanschluss (5.10) der Differenzdruckmesseinrichtung (5) über die Luftdruckmessleitung (5.1) mit dem Kondensatsammelbereich (2.1) pneumatisch verbunden ausgebildet ist.

9. Heizgerät nach Anspruch 4 und 7,
**dadurch gekennzeichnet,**
**dass** der zweite Druckanschluss (5.20) der Differenzdruckmesseinrichtung (5) über die weitere Luftdruckmessleitung (5.2) mit dem Kanal (4) pneumatisch verbunden ausgebildet ist.

10. Heizgerät nach Anspruch 1, 2 oder 4,
**dadurch gekennzeichnet,**
**dass** wahlweise die Luftdruckmessleitung (5.1), die weitere Luftdruckmessleitung (5.2) und/oder die Luftleitung (6) als Schlauch ausgebildet sind bzw. ist.

11. Heizgerät nach Anspruch 10,
**dadurch gekennzeichnet,**
**dass** der Schlauch einen Schlauchinnendurchmesser kleinergleich 5 mm aufweist.

12. Heizgerät nach einem der Ansprüche 1 bis 11,
**dadurch gekennzeichnet,**
**dass** am Kondensatsammelbereich (2.1) ein Kondensatabfuhranschluss (7) angeordnet ist.

13. Verfahren zum Betrieb eines Heizgerätes, bei dem mit einem Gebläse (1) ein Luftstrom erzeugt wird, bei dem der Luftstrom vom Gebläse (1) über einen Kanal (4) zum Brenner (3) geführt wird, bei dem mit einem in eine Kammer (2) mündenden Brenner (3) ein den Luftstrom nutzendes Brennstoff-Luft-Gemisch verbrannt wird und bei dem mit einer Differenzdruckmesseinrichtung (5) ein Differenzdruck zwischen der Brennerkammer (2) und dem Kanal (4) gemessen wird,
**dadurch gekennzeichnet,**
**dass** mit der Differenzdruckmesseinrichtung (5) der Differenzdruck zwischen einem Kondensatsammelbereich (2.1) der Kammer (2) und dem Kanal (4) gemessen wird.

14. Verfahren nach Anspruch 13,
**dadurch gekennzeichnet,**
**dass** von der Differenzdruckmesseinrichtung (5) ein Signal erzeugt wird, wenn der gemessene Differenzdruck einen vorgegebenen Mindestwert unterschreitet.

15. Verfahren nach Anspruch 13 oder 14,
**dadurch gekennzeichnet,**
**dass** der Differenzdruck über eine mit der Differenzdruckmesseinrichtung (5) verbundene und in den Kondensatsammelbereich (2.1) mündende Luftdruckmessleitung (5.1) gemessen wird.
